# EUROPÄISCHE PATENTSCHRIFT

(11) **EP 1 238 921 B1**
(45) Veröffentlichungstag und Bekanntmachung des Hinweises auf die Patenterteilung: **03.06.2009**
(21) Anmeldenummer: 02004669.4
(22) Anmeldetag: 28.02.2002
(51) Int. Cl.: B65D 77/28, B65B 61/20

(54) **Trinkhalmanbringvorrichtung und -verfahren**
Device and method for attaching a straw to a container
Dispositif et procédé pour appliquer des chalumeaux d'aspiration sur des récipients

(30) Priorität: 01.03.2001 DE 10109875
(43) Veröffentlichungstag der Anmeldung: 11.09.2002
(73) Patentinhaber: INDAG Gesellschaft für Industriebedarf mbH & Co. Betriebs KG, 69214 Eppelheim/Heidelberg (DE)
(72) Erfinder:
(74) Vertreter: Grünecker, Kinkeldey, Stockmair & Schwanhäusser Anwaltssozietät

(56) Entgegenhaltungen:
- EP-A- 0 909 710
- US-A- 4 572 758
- US-A- 4 584 046

## Beschreibung

Die Erfindung betrifft eine Trinkhalmanbringvorrichtung zum Anbringen von Trinkhalmen an Getränkebehälter gemäß dem Oberbegriff des Anspruchs 1 und ein entsprechendes Verfahren.

Eine Trinkhalmanbringvorrichtung dient in einer automatischen Getränkeabfüllanlage zur Anbringung eines Trinkhalmes an einen Getränkebehälter, z.B. einen gefüllten und verschlossenen Folienbeutel am Ende des Füllprozesses. Derartige Folienbeutel werden z.B. aus zwei rechteckigen, an drei Kanten miteinander verschweißten Folien gebildet, zwischen deren vierten Kanten eine Standbodenfolie eingeschweißt ist. Zur Entnahme des Getränkes wird ein Trinkhalm durch eine der Seitenfolien oder einen entsprechenden Einsatz gestochen.

Die Trinkhalme werden mit Hilfe einer Zuführeinrichtung in Form eines zusammenhängenden Stranges an die Getränkebehälter herangeführt, die auf einer entsprechenden Transportbahn transportiert werden. Dabei sind die Trinkhalme eines solchen Stranges im Regelfall senkrecht zur Transportrichtung ausgerichtet. Die einzelnen Trinkhalme sind entweder mit einem Band verbunden, das vor dem Aufbringen abgelöst oder durchtrennt wird, oder in Schutzhüllen eingeschweißt, deren Kanten verbunden sind, um einen Trinkhalmstrang zu bilden, der vor dem Aufbringen auf die Getränkebehälter an den Schweißkanten durchtrennt wird. Der Trinkhalm wird an dem Getränkebehälter z.B. durch ein Klebemittel gehalten, das im Vorhinein auf den Getränkebehälter aufgebracht wurde, oder ein Klebemittel, das an dem Trinkhalmband vorgesehen ist.

Im letzteren Fall entsteht das Problem, daß eine Schneideinrichtung zur Durchtrennung des Trinkhalmbandes sowohl durch das Trinkhalmband als auch durch das Klebemittel hindurchtreten muss. Dies führt auf der der Schneideinrichtung abgewandten Seite des Trinkhalmbandes zu Verklebungen an dem Trinkhalmband bzw. an einem dort ggf. befindlichen Führungselement. Bei einer derartigen Verklebung kommt es zu Fehlfunktionen beim Aufkleben und aufwendige Reinigungsprozeduren der Zuführeinrichtung werden häufig notwendig.

Die US 4,584,046 offenbart eine Vorrichtung zum Anbringen von Gegenständen auf Verpackungen, Flaschen oder andere Objekte, entsprechend dem Oberbegriff des Anspruchs 1.

Die EP 0 909 710 A1 offenbart ein Verfahren und eine Vorrichtung zum Anbringen von Trinkhalmen an Getränkebeuteln.

Die US 4,572,758 offenbart eine Vorrichtung und ein Verfahren zum Anbringen von Trinkhalmenin Schutzverpackurigen auf Getränkebehältern.

Aufgabe der vorliegenden Erfindung ist es ausgehend von diesem Stand der Technik, eine Trinkhalmanbringvorrichtung und ein Trinkhalmanbringverfahren anzugeben, bei welchem die Gefahr einer unerwünschten Verklebung vermindert ist.

Diese Aufgabe wird durch eine Trinkhalmanbringvorrichtung mit den Merkmalen des Anspruchs 1 und ein Verfahren zum Anbringen von Trinkhalmen mit den Merkmalen des Anspruchs 9 gelöst. Vorteilhafte Ausgestaltungen sind Gegenstand der Unteransprüche.

Eine erfindungsgemäße Trinkhalmanbringvorrichtung weist eine Zuführeinrichtung zum Zuführen des Trinkhalmbandes an die Transportbahn der Getränkebehälter auf, an der das Trinkhalmband mit einer Seite anliegt, die nicht mit einer Klebeschicht versehen ist, wobei die Zuführeinrichtung zumindest jeweils dort, wo eine Schneideinrichtung je zwei Trinkhalme voneinander trennt, jeweils eine Ausnehmung aufweist, die in ihrer Höhenlage auf die Klebeschicht abgestimmt ist und deren Höhenausdehnung mindestens der Breite der Klebeschicht entspricht. Wenn bei der erfindungsgemäßen Trinkhalmanbringvorrichtung die Schneideinrichtung, z.B. eine Messerklinge, durch das Trinkhalmband und dementsprechend auch durch die Klebeschicht stößt, so trifft sie hinter dem Trinkhalmband, dort wo durch die Klebeschicht gestoßen ist, in eine entsprechende Ausnehmung. Da diese Ausnehmung in ihrer Höhenlage und Höhenausdehnung zumindest der Klebeschicht entspricht, kommt die Schneideinrichtung in diesem Bereich mit keiner anderen Komponente der Zuführeinrichtung in Kontakt. Dementsprechend kann es zu keiner Verklebung kommen, die durch Klebemittel hervorgerufen wird, das an der Schneideinrichtung haftet.

Vorteilhaft sind solche Ausnehmungen an einem Rotor als Zuführeinrichtung einsetzbar. An einem derartigen Rotor liegen mehrere Trinkhalme gleichzeitig an. Die Ausnehmungen, die sich in dem Bereich der Zuführeinrichtung in der Höhe der Klebeschicht befinden, können untereinander miteinander verbunden sein, so daß eine umlaufende Nut am Umfang des Zuführungsrotors ausgebildet ist. Eine solche umlaufende Nut ist einfach herzustellen und daher kostengünstig.

Einfacherweise umfaßt die Schneidvorrichtung in diesem Fall ein Messer, das radial zur Achse des Zuführungsrotors beweglich ist.

Vorteilhafterweise umfaßt die Zuführungseinrichtung Vakuumeinrichtungen, die die einzelnen Trinkhalme durch Unterdruck an der Zuführeinrichtung halten. Auf diese Weise können aufwendige mechanische Haltemechanismen vermieden werden.

Die voneinander getrennten Trinkhalme können mit Hilfe einer Andrückeinrichtung an den Getränkebehältern angedrückt werden. Ein besonders gleichmäßiges Anbringen der Trinkhalme wird mit zwei Andrückeinrichtungen erreicht, die im oberen und unteren Bereich des anzudrückenden Trinkhalmes angreifen.

Dabei ist es möglich, daß die Andrückeinrichtungen oberhalb und unterhalb des Zuführungsrotors an dem anzudrückenden Trinkhalm angreifen. Eine besonders sichere Zuführung wird jedoch erreicht, wenn der Zuführungsrotor in Achsenrichtung eine Erstrekkung aufweist, die mindestens der Höhe eines Trinkhalmes entspricht und diesen in seiner ganzen Ausdehnung abstützt. Dementsprechend ist dann in der Höhe der Andrückeinrichtungen eine zweite und dritte umlaufende Nut vorgesehen, die eine freie Bewegung der Andrückeinrichtung und des Rotors ermöglicht.

Um die Andrückpräzision und -stärke weiter zu erhöhen, kann eine dritte Andrückvorrichtung vorgesehen sein, die an dem Trinkhalm in der Höhe der Klebeschicht angreift. In diesem Fall kann die erste umlaufende Nut, die in der Höhe der Klebeschicht an dem Zuführungsrotor vorgesehen ist, so ausgestaltet sein, daß die dritte Andrückeinrichtung in sie hineinragt und der Zuführungsrotor trotzdem frei laufen kann. Eine weitere umlaufende Nut zur Aufnahme der dritten Andrückeinrichtung ist dementsprechend nicht notwendig.

Eine besonders einfache Ausgestaltung sieht vor, daß die Andrückeinrichtungen der Zuführeinrichtung um eine Achse schwenkbare Finger sind, die den jeweiligen Trinkhalm mit ihrem achsfernen Ende an die Getränkebehälter andrücken.

Die Trinkhalmbänder können Bänder sein, an denen die Trinkhalme befestigt sind, bevorzugt werden aus Hygienegründen in Schutzhüllen eingeschweißte Trinkhalme. Bei Trinkhalmen, die in einer Schutzhülle vorgesehen sind, können die entsprechenden Schutzhüllen derart ausgestaltet sein, daß sie an den Rändern mit jeweils einer benachbarten Schutzhülle für einen weiteren Trinkhalm verbunden sind, so daß auf diese Weise ein Band gebildet wird.

Die Klebeschicht kann z.B. durch ein Klebeband gebildet werden, das auf dem Trinkhalmband aufgebracht ist. Ein solches Klebeband wird durch ein Abdeckband geschützt, das vor dem Aufbringen auf den Getränkebehälter von dem Klebeband abgezogen wird. Besonders vorteilhaft ist ein Transferklebeband, bei welchem der Klebstoff nicht durch ein zusätzliches Trägermaterial gehalten wird.

Um den Durchsatz zu erhöhen, kann vorgesehen sein, daß zwei Trinkhalmanbringstationen mit je einer Zuführeinrichtung, einer Schneideinrichtung und einer entsprechenden Anzahl Andrückvorrichtungen vorgesehen sind, die die Getränkebehälter, die an den Zuführeinrichtungen vorbeitransportiert werden, alternierend mit Trinkhalmen versehen.

Im folgenden wird eine spezielle Ausbildungsform einer erfindungsgemäßen Trinkhalmanbringvorrichtung am Beispiel eines Getränkefolienbeutels anhand der anliegenden Figuren erläutert.

Dabei zeigt
- Figur 1: den Anbringbereich einer erfindungsgemäßen Trinkhalmanbringvorrichtung in perspektivischer Darstellung,
- Figur 2: einen Querschnitt etwa entlang der Linie Q in Figur 1 einer Zuführungseinrichtung gemäß einer bevorzugten Ausführungsform der erfindungsgemäßen Trinkhalmanbringvorrichtung,
- Figur 3: eine stark schematisierte Draufsicht auf den in Figur 1 dargestellten Bereich und
- Figur 4: einen Ausschnitt eines Trinkhalmbandes in Blickrichtung I in Figur 1.

Eine bevorzugte Ausführungsform der erfindungsgemäßen Trinkhalmanbringvorrichtung ist in Figur 1 gezeigt. Gefüllte und verschlossene Getränkebehälter 2 werden z.B. auf einem Transportband 10 entlang der Zuführeinrichtung geführt. Dabei bezeichnet 2b einen Getränkebehälter, der noch nicht mit einem Trinkhalm versehen ist, während 2a einen Folienbeutel bezeichnet, der bereits mit einem Trinkhalm 4 versehen ist. Ein Trinkhalmband 6 wird von Umlenkrollen 22 geführt. Das Trinkhalmband 6 umfaßt bei der bevorzugten Ausführungsform Trinkhalme 4, die in eine Schutzhülle 26 eingeschweißt sind. Durch senkrechte Schweißnähte 28 sind die einzelnen Trinkhalme voneinander getrennt. Auf der einen Seite des Trinkhalmbandes ist ein Transferklebeband 8 mit einer Höhe h2 aufgebracht. Eine Ansicht des Trinkhalmbandes 6, die das Transferklebeband 8 zeigt, ist in Figur 4 gezeigt. Das Transferklebeband 8 ist mit einem Abdeckband 8b abgedeckt, das von einer Umlenkrolle 20 abgezogen wird.

12 bezeichnet einen Zuführungsrotor mit Aufnahmen 24, deren Form an die Trinkhalme bzw. die Trinkhalme in den Schutzhüllen angepaßt ist. 54 bezeichnet Vakuumlöcher, welche bei Beaufschlagung mit Vakuum die Trinkhalme an dem Zuführungsrotor 12 halten. Der Zuführungsrotor 12 ist mit zwei umlaufenden Nuten 56a und 56b ausgestattet. Eine weitere umlaufende Nut 58 befindet sich zwischen den zwei anderen umlaufenden Nuten in einer Höhe, die dem Klebeband 8 entspricht. Ein radial mit Bezug zu der Achse des Zuführungsrotors 12 bewegliches Messer 14 dient zum Durchtrennen des Trinkhalmbandes 6. Dort wo das Messer 14 beim Durchtrennen des Trinkhalmbandes 6 auf den Zuführungsrotor 12 trifft, kann in diesem eine schmale senkrecht verlaufende Nut zur Aufnahme des Messers vorgesehen sein, die in Figur 1 der Übersichtlichkeit halber nicht gezeigt ist.

16a und 16b bezeichnen Andrückeinrichtungen, die um eine Achse 19 schwenkbar gelagert sind. Pfeilrichtung 50 gibt an, in welche Richtung die einzelnen Trinkhalme durch die Andrückeinrichtungen 16a, 16b bewegt werden. Die Nuten 56b und 56a zwischen Zuführungsrotor 12 sind in ihren Ausmaßen so gewählt, daß sich der Zuführungsrotor 12 drehen kann, ohne daß er von den Andrückeinrichtungen 16a und 16b behindert wird, die in die Nuten 56b und 56a hineinragen.

Figur 2 zeigt einen Querschnitt durch den Zuführungsrotor 12 etwa entlang der Linie Q in Figur 1. Die Höhe der mittleren Nut 58 ist mit h1 bezeichnet und ist größer als die Höhe h2 des Klebebandes 8.

Figur 3 zeigt eine stark schematisierte Draufsicht auf den Zuführungsbereich einer erfindungsgemäßen Trinkhalmanbringvorrichtung. Darin bezeichnet 18 das achsferne Ende der Andrückeinrichtung 16b. Gestrichelt ist angedeutet, wie dieses achsferne Ende 18 in die Nut 56b des Zuführungsrotors 12 hineinragt.

Die Getränkebehälter 2 sind z.B. aus Aluminiumlaminatfolien gefertigt und besitzen eingesetzte, sich beim Füllen auffaltende Bodenflächen (Standboden), so dass sich die Getränkebehälter 2 nach unten hin erweitern und so Raum für Getränke bieten.

Die dargestellte Vorrichtung arbeitet wie folgt:

Wie in Figur 1 bzw. Figur 3 gezeigt, werden gefüllte Folienbeutel 2, 2a, 2b aus einer nicht näher dargestellten Füll- und Verschließanlage der Trinkhalmanbringvorrichtung mit Hilfe des Transportbandes 10 zugeführt. Die Getränkebehälter 2 sind dabei derart ausgerichtet, daß die Seite, auf der der Trinkhalm jeweils angebracht werden soll, der Zuführeinrichtung 12 zugewandt ist. Immer wenn ein Getränkebehälter 2 den Zuführungsrotor 12 passiert, wird entweder durch Vorgabe des entsprechenden Taktes oder durch eine hier nicht weiter interessierende Sensoreinrichtung eine Bewegung der Andrückeinrichtungen 16a, 16b um die Schwenkachse 19 ausgelöst. Dadurch wird der Trinkhalm 4, der diesem Getränkebehälter am nächsten ist, an diesen angedrückt. Die Trinkhalme 4 haften nach dem Andrückprozess durch die Andrückeinrichtungen 16a und 16b durch das Transferklebeband 8 an den Getränkebehältern 2.

Die Trinkhalme 4 werden dabei folgendermaßen zugeführt. Das Abdeckband 8b wird von der Klebeschicht 8 auf dem Trinkhalmband 6 abgezogen, kurz bevor der entsprechende Teil des Trinkhalmbandes 6 den Zuführungsrotor erreicht. Während des Zuführens läuft das Trinkhalmband 6 um diverse Umlenkrollen 22, während das Abdeckband 8b von weiteren Umlenkrollen 20 abgeführt wird. Das Trinkhalmband 6 ohne das Abdeckband 8b läuft auf den Zuführungsrotor 12 auf und wird dort umgelenkt. Die einzelnen Schutzhüllen der Trinkhalme 4 legen sich dabei in die Aufnahmen 24. Dort werden sie mit Hilfe von Vakuum gehalten, das durch die Vakuumlöcher 54 angelegt ist. Taktweise bewegt sich das Messer 14 radial auf den Zuführungsrotor 12 zu und durchtrennt das Trinkhalmband 6 an den Schweißnähten 28.

Dabei stößt das Messer 14 auch durch das Transferklebeband 8. Da sich in dem Zuführungsrotor 12 auf Höhe des Klebebandes 8 die umlaufende Nut 58 befindet, die eine Breite h2 hat, die größer ist als die Breite h1 des Transferklebebandes 8, trifft das Messer 14 in dem Bereich, in dem es auch durch das Transferklebeband 8 gestoßen ist nach der Durchtrennung des Trinkhalmbandes 6, in einen freien Raum. So kann es beim Zerschneiden des Trinkhalmbandes 6 nicht zu Verklebungen des Zuführungsrotors 12 bzw. des Trinkhalmbandes 6 kommen, die die Zuverlässigkeit der Trinkhalmanbringvorrichtung beeinträchtigen würden.

## Patentansprüche

1. Trinkhalmvorrichtung zum Anbringen von Trinkhalmen an Getränkebehälter, wobei die Trihkhalme (4) in Form eines Trinkhalmbandes (6; 26) zugeführt werden, das auf einer ersten Seite mit einer Klebeschicht (8) versehen ist, und die Trinkhalmanbringvorrichtung folgendes umfasst:
eine Transportvorrichtung (10) zum Transport der Getränkebehälter (2) entlang einer Transportbahn:
eine Zuführeinrichtung (12) zum Zuführen des Trinkhalmbandes (6, 26) an die Transportbahn, wobei das Trinkhalmband mit einer zweiten Seite an der Zuführeinrichtung. (12) anliegt, die nicht mit der Klebeschicht versehen list;
eine Schneideinrichtung (14) im Bereich der Zuführeinrichtung (12) zum Durchtrennen des Trinkhalmbandes (6, 26) zwischen je zwei Trinkhalmen (4) und
mindestens eine Andrückeinrichtung (16a, 16b) zum Andrücken eines Trinkhalmes (4) an einen Folienbeutel (2b) derart, dass der Trinkhalm mit der Klebeschicht (8) an dem Getränkebehälter haftet,
wobei die Zuführeinnchtung (12) zumindest jeweils dort, wo die Schneideinrichtung (14) je zwei Trinkhalme (4) voneinander trennt, jeweils eine Ausnehmung aufweist, die in ihrer Höhenlage auf die Klebeschicht (8) abgestimmt ist und deren Höhenausdehnung (h1) mindestens der Breite (h2) der Klebeschicht entspricht, wobei die Zuführeinrichtung (12) ein Rotor ist und zwei Andrückeinrichtungen (16a, 16b) vorgesehen sind, die im oberen und unteren Bereich des anzudrückenden Trinkhalmes (4) angreifen, wobei der Zuführungsrotor (12) eine Erstreckung in Achsenrichtung aufweist, die mindestens der Höhe eines Trinkhalmes (4) entspricht, und in Höhe der Andrückeinrichtungen (16a, 16b) jeweils eine umlaufende Nut (56a, 56b) vorgesehensind,
**dadurch gekennzeichnet,**
**dass** die Ausnehmungen durch eine weitere umlaufende Nut (58) gebildet werden, die in der Höhe der Klebeschicht (8) am Umfang des Zuführungsrotors (12) vorgesehen ist.

2. Trinkhalmanbringvorrichtung nach Anspruch 1,
**dadurch gekenneichnet**,
**dass** die Schneideinrichtung ein Messer (14) umfasst, das radial bezüglich der Achse des Zuführungsrotors (12) beweglich ist.

3. Trinkhalmanbringvorrichtung nach einem der Ansprüche 1 oder 2,
**dadurch gekennzeichnet,**
**dass** die Zuführeinrichtung (12) Vakuumeinrichtungen (54) umfasst, die die Trinkhalme (4) durch Unterdruck an der Zuführeinrichtung halten.

4. Trinkhalmanbringvorrichtung nach den Ansprüchen 1 bis 3,
**dadurch gekennzeichnet,**
**dass** eine dritte Andrückeinrichtung in Höhe der weiteren umlaufenden Nut (58) vorgesehen ist.

5. Trinkhalmanbdngvorrichtung nach einem der Ansprüche 1 bis 4,
**dadurch gekennzeichnet**
**dass** die Andrückeinrichtungen (16a, 16b) um eine Achse (19) schwenkbare Finger sind, die den jeweiligen Trinkhalm (4) mit dem achsfernen Ende (18) an den entsprechenden Getränkebehälter (2b) andrücken.

6. Trinkhalmanbringvorrichtung nach einem der Ansprüche 1 bis 5,
**dadurch gekennzeichnet**,
das die Trinkhalme (4) in eine Schutzhülle (26) eingeschweißt sind, die das Trinkhalmband bildet und die Trinkhalme (4) untereinander durch eine Schweißnaht (28) getrennt sind.

7. Vorrichtung nach einem der Ansprüche 1 bis 6,
**dadurch gekennzeichnet,**
**dass** die Klebeschicht ein Transterklebeband (8) umfasst, das im Vorhinein auf das Trinkhalmband (6, 26) aufgebracht wind.

8. Trinkhalmanbringvorrichtung nach einem der Ansprüche 1 bis 7,
**dadurch gekennzeichnet**,
das zwei Trinkhalmanbringstationen mit je einer Zuführeinrichtung (12), einer Schneideinrichtung (14) und einer entsprechenden Anzahl von Andrückvorrichtungen (16a, 16b) vorgesehen sind, die die Getränkebehälter (2a, 2b) alternierend mit Trinkhalmen (4) verstehen.

9. Verfahren zum Anbringen von Trinkhalmen an Getränkäbehälter, wobei die Trinkhalme in Form eines Trinkhalmbandes (6, 26), das auf einer Seite mit einer Klebeschicht (8) verstehen ist, von einer Zuführeinrichtung (12) an die Getränkebehälter (2) herangeführt werden, wobei das Trinkhalmband (6, 26) mit einer Schneideinrichtung (14) im Bereich der Zuführeinrichtung (12) zwischen je zwei Trinkhalmen zerschnitten wird, wobei die Schneideinrichtung (14) durch die Klebeschicht (8) und das Trinkhalmband in eine Ausnehmung (58) stößt, die der Klebeschicht (8) in ihrer Höhenlage entsprechend an der Zuführeinrichtung (12) vorgesehen ist und deren Höhenäusdehnung (h1) mindestens der Breite (h2) des Klebebandes entspricht, um im Anschluss darin die einzelnen Trinkhalme an die jeweiligen Getränkebehälter geklebt werden.

## Claims

1. Drinking straw attachment device for attaching drinking straws to beverage containers, wherein the drinking straws (4) are fed in the form of a drinking straw band (6, 26) which has been provided on a first side with a glue layer (8) and
wherein the drinking straw attachment device comprises the following:
a conveyor device (10) for moving the beverage containers (2) along a conveyor belt;
a feeder device (12) for feeding the drinking straw band (6, 26) to the conveyor belt wherein the drinking straw band abuts with a second side on the feeder device (12) which has not been provided with a glue layer;
a cutting device (14) in the area of the feeder device (12) for severing the drinking straw band (6, 26) between two drinking straws (4) each; and
at least one pressing device (16a, 16b) for pressing a drinking straw (4) to a foil bag (2b) in such a manner that the drinking straw sticks with the glue layer (8) to the beverage container;
wherein the feeder device (12) at least at any point where the cutting device (14) severs two drinking straws (4) from each other has a recess which in its height position is matched to the glue layer (8) and whose height extension (h1) corresponds at least to the width (h2) of the glue layer, wherein the feeder device (12) is a rotor and two pressing devices (16a, 16b) are provided which act in the upper and lower portion of the drinking straw (4) to be pressed on, wherein the feed rotor (12) has an extension in the axial direction which corresponds at least to the height of a drinking straw (4) and at least one circumferential groove (56a, 56b) is provided on the level of the pressing devices (16a, 16b),
**characterized in that**
the recesses are formed by a further circumferential groove (58) which is provided on the level of the glue layer (8) on the circumference of the feed rotor (12).

2. A drinking straw attachment device according to Claim 1 **characterized in that** the cutting device comprises a knife (14) movable radially with respect to the axis of the feed rotor (12).

3. A drinking straw attachment device according to one of claims 1 or 2, **characterized in that** the feed device (12) comprises vacuum means (54) holding the drinking straws (54) by vacuum pressure to the feeder device.

4. A drinking straw attachment device according to one of claims 1 to 3, **characterized in that** a third pressing means is provided at the level of the first circumferential groove (58).

5. A drinking straw attachment device according to one of the Claims 1 through 4, **characterized in that** the pressing devices (16a, 16b) are fingers which can be swivelled around an axis (19) and which press against each of the drinking straws (4) with the end furthest from the axis (18) on the corresponding beverage containers (2b).

6. A drinking straw attachment device according to one of claims 1 through 5, **characterized in that** the drinking straws (4) are welded into a protective covering (26) forming the drinking straw band and that the drinking straws (4) are separated from each other by a welding seam (28).

7. A device according to one of claims 1 to 6, **characterized in that** the glue layer comprises a transfer glue band (8) which has been applied in advance to the drinking straw band (6, 26).

8. A drinking straw attachment device according to one of claims 1 through 7, **characterized in that** two drinking straw attachment stations are each provided with a feeder device (12), a cutting device (14) and a corresponding number of pressing devices (16a, 16b) which alternately provide the beverage containers (2a, 2b) with drinking straws (4).

9. Process for attaching drinking straws to beverage containers where the drinking straws are fed in the form of a drinking straw band (6, 26) provided on one side with a glue layer (8) by a feeder device (12) to the beverage containers (2) where the drinking straw band (6, 26) is severed with a cutting device (14) in the area of the feeder device (12) between two drinking straws and where the cutting device (14) pierces through the glue layer (8) and the drinking straw band into a recess (58) provided on the feeder device (12) corresponding in its height position to the glue layer (8) and the height extension (h1) of which at least corresponds to the width (h2) of the glue band and subsequent to which the individual drinking straws are glued onto the respective beverage containers.

## Revendications

1. Dispositif de paille d'aspiration pour la fixation de pailles d'aspiration sur des récipients de boisson, la paille d'aspiration (4) étant conduite sous forme d'un ruban de pailles d'aspiration (6,26) qui est muni sur un premier côté d'une couche de colle (8), et le dispositif de fixation de pailles d'aspiration comprend les éléments suivants:
un dispositif de transport (10) pour le transport des récipients de boisson (2) le long d'une bande de transport;
un dispositif d'acheminement (12) pour l'acheminement du ruban de pailles d'aspiration (6,26) sur la bande de transport, le ruban de pailles d'aspiration étant situé pour un deuxième côté sur le dispositif d'acheminement (12), non muni de la couche de colle;
un dispositif de coupe (14) dans la zone du dispositif d'acheminement (12) pour la séparation du ruban de pailles d'aspiration (6,26) entre chaque fois deux pailles d'aspiration (4), et
au moins un dispositif de pression (16a, 16b) pour presser une paille d'aspiration (4) sur un sachet de feuilles (2b) de manière que la paille d'aspiration adhère avec la couche de colle (8) sur le récipient de boisson,
le dispositif d'acheminement (12) présentant au moins là où le dispositif de coupe (14) sépare l'un de l'autre chaque fois deux pailles d'aspiration (4), un évidement, lequel est accordé dans sa hauteur de couche à la couche de colle (8), et dont l'élongation en hauteur (h1) correspond au moins à la largeur (h2) de la couche de colle, le dispositif d'acheminement (12) étant un rotor et deux dispositifs de pression (16a, 16b) étant prévus, lesquels viennent en prise dans la zone supérieure et inférieure de la paille d'aspiration (4) à presser, le rotor d'acheminement (12) présentant une élongation dans le sens axial qui correspond au moins à la hauteur d'une paille d'aspiration (4) et dans le haut des dispositifs de pression (16a, 16b), est prévue chaque fois une rainure sur le contour (56a, 56b),
**caractérisé en ce que**
les évidements sont formés par une autre rainure sur le contour (58) prévue dans le haut de la couche de colle (8) sur le pourtour du rotor d'acheminement (12).

2. Dispositif de fixation d'une paille d'aspiration selon la revendication 1,
**caractérisé en ce que**
le dispositif de coupe comprend un couteau (14) mobile radialement à l'axe du rotor d'acheminement (12).

3. Dispositif de fixation d'une paille d'aspiration selon l'une des revendications 1 ou 2,
**caractérisé en ce que**
le dispositif d'acheminement (12) comprend des dispositifs à vide (54) qui maintiennent les pailles d'aspiration (4) par sous-pression sur le dispositif d'acheminement.

4. Dispositif de fixation d'une paille d'aspiration selon les revendications 1 à 3,
**caractérisé en ce que**
un troisième dispositif de pression est prévu à la hauteur de l'autre rainure de contour (58).

5. Dispositif de fixation d'une paille d'aspiration selon l'une des revendications 1 ou 4,
**caractérisé en ce que**
les dispositifs de pression (16a, 16b) sont des doigts pouvant pivoter autour d'un axe (19) qui pressent la paille d'aspiration (4) respective avec l'extrémité éloignée de l'axe (18) sur le récipient de boisson (2b) correspondant.

6. Dispositif de fixation d'une paille d'aspiration selon l'une des revendications 1 ou 5,
**caractérisé en ce que**
les pailles d'aspiration (4) sont soudées dans une enveloppe protectrice (26) qui forme le ruban de pailles d'aspiration et que les pailles d'aspiration sont séparées l'une de l'autre par un fil de soudage (28).

7. Dispositif selon l'une des revendications 1 à 6,
**caractérisé en ce que**
la couche de colle comprend un ruban de collage de transfert (8) appliquée à l'avance sur le ruban de pailles d'aspiration (6, 26).

8. Dispositif de fixation d'une paille d'aspiration selon l'une des revendications 1 à 7,
**caractérisé en ce que**
deux postes de fixation de paille d'aspiration sont équipés chacun d'un dispositif d'acheminement (12), d'un dispositif de coupe (14) et d'un nombre correspondant de dispositifs de pression (16a, 16b), qui munissent les récipients de boisson (2a, 2b) alternativement de pailles d'aspiration (4).

9. Procédé de fixation de pailles d'aspiration sur des récipients de boisson, dans lequel les pailles d'aspiration sont amenées sous forme d'un ruban de pailles d'aspiration (6, 26), muni d'un côté d'une couche de colle (8), par un dispositif d'acheminement (12), aux récipients de boisson (2), où le ruban de pailles d'aspiration (6, 26) est découpé avec un dispositif de coupe (14) dans la zone d'acheminement (12) entre chaque fois deux pailles d'aspiration, le dispositif de coupe (14) allant buter à travers la couche de colle (8) et le ruban de pailles d'aspiration, dans un évidement (58) prévu pour correspondre à la couche de colle (8) dans sa hauteur, sur le dispositif d'acheminement (12) et dont l'élongation en hauteur (h1) correspond au moins à la largeur (h2) du ruban de colle et ce, pour ensuite coller les différentes pailles d'aspiration aux récipients de boisson respectifs.
